# EUROPÄISCHE PATENTSCHRIFT

(11) **EP 0 393 506 B1**
(45) Veröffentlichungstag und Bekanntmachung des Hinweises auf die Patenterteilung: **01.03.1995**
(21) Anmeldenummer: 90107003.7
(22) Anmeldetag: 11.04.1990
(51) Int. Cl.: F24C 7/08, F24C 15/10, G05D 23/19

(54) **Elektrischer Kochherd**
Electric cooker
Fourneau électrique

(30) Priorität: 21.04.1989 DE 8905047 U
(43) Veröffentlichungstag der Anmeldung: 24.10.1990
(73) Patentinhaber: DIEHL GMBH & CO., 90478 Nürnberg (DE)
(72) Erfinder: Meisner, Alfred, D-8500 Nürnberg (DE); Potthof, Erwin, D-8505 Röthenbach (DE)

(56) Entgegenhaltungen:
- DE-A- 2 705 528
- DE-A- 2 731 782
- FR-A- 2 340 664
- GB-A- 2 120 471

## Beschreibung

Die Erfindung betrifft einen elektrischen Kochherd mit mehreren Kochplatten, von denen zumindest eine auf erhöhte Heizleistung umschaltbar ist, insbesondere mit Glaskeramikkochfeldern, wobei eine elektronische Steuerschaltung für die Ansteuerung der Kochplatten vorgesehen ist, deren Taktfrequenz bei höheren Heizleistungen auf einen niedrigeren Wert umschaltbar ist.

Die Energiezufuhr zu den Kochplatten elektrischer Kochherde erfolgt üblicherweise getaktet, d. h. intervallweise. Dabei wird die Kochplatte mit einer konstanten Taktfrequenz angesteuert, wobei das Impulspausenverhältnis jedes Energieimpulses, abhängig von der Einstellung des Kochstellenreglers, verändert wird. Bei kleinen Leistungen ist innerhalb einer Impulsperiode die Impulszeit klein, hingegen die Impulspause groß, bei großen Leistungen dagegen die Impulszeit lang und die Impulspause kurz. Die Bestimmungen des VDE zum Betrieb derartiger Geräte schreiben zur Vermeidung zu starker Störungen im Netz und umliegender Funkempfangsanlagen vor, daß die Taktfrequenz bei einer zugeführten Leistung von 2000 Watt im 220V-Netz nicht größer als 0,04167 Hz sein darf, bei noch höheren Leistungen von z. B. 2500 Watt sogar nur noch maximal 0,025 Hz.

Aus der DE-A 27 31 782 ist auch schon ein Steuergerät für Elektrokochplatten bekannt geworden, welches als sogenannte "Ankochautomatik" arbeitet. Dies bedeutet, daß für eine bestimmte Anwärmzeit des Kochgutes die für die Kochplatten zugelassene Maximalleistung zugeführt wird. Für diese Funktion kann die Heizleistung entweder ungetaktet oder auch mit geringer Taktfrequenz zugeführt werden. Ein Umschalter für hohe Heizleistungen ist nicht vorgesehen.

Moderne Kochplatten, insbesondere aber Glaskeramikkochfelder haben eine geringe Wärmespeicherkapazität, dies bedeutet, daß die Kochplatte oder das Kochfeld die Taktung der Energiezufuhr noch auf das Kochgut überträgt. Eine derartige Auswirkung ist jedoch unerwünscht.

Aufgabe der Erfindung ist es deshalb einen elektrischen Kochherd in der Weise auszugestalten, daß er bei der Energiezufuhr für die Kochplatten oder das Kochfeld jeweils mit der höchstzulässigen Frequenz betrieben wird.

Zur Lösung dieser Aufgabe wird daher vorgeschlagen, daß neben den Kochstellenreglern ein Umschalter vorgesehen ist, der zur Umschaltung einer Kochplatte auf eine gegenüber der Maximalleistung noch erhöhte Heizleistung dient und der gleichzeitig in der Steuerschaltung die Taktfrequenz auf einen niedrigeren Wert umschaltet.

Bei Kochfeldern ist heute vorgesehen, daß über den normalen Kochbetrieb hinaus, welcher mit maximal 2000 Watt Heizleistung durchgeführt wird, eine sogenannte Bräterstufe eingeschaltet werden kann, bei welcher eine Heizleistung von konstant 2500 Watt zugeführt werden kann. Der durch die Ansteuerung vorgeschlagene Umschalter schaltet auf eine niedrigere Frequenz um, entsprechend den VDE-Bestimmungen.

Im Sinne der Erfindung ist es weiterhin möglich, daß die Steuerschaltung an ihren Ausgängen zur Ansteuerung der einzelnen Kochplatten, abhängig von der eingestellten Heizleistung, unterschiedliche Taktfrequenzen abgibt. Damit ist es möglich, auch im Bereich unterhalb der maximalen Heizleistung von 2000 Watt und der dabei möglichen Taktfrequenz von höchstens 0,04167 bei niedrigeren Heizleistungen mit einer höheren Taktfrequenz entsprechend den vom VDE zugelassenen Werten zu arbeiten. Damit ist eine Vergleichmäßigung des Kochens gegeben.

Die Steuerschaltung für den Kochherd, ist vorzugsweise als Mikroprozessor ausgebildet, welcher gleichzeitig auch zur Takterzeugung dient. Grundsätzlich wäre es im Sinne der Erfindung jedoch auch möglich die Takterzeugung durch einen Frequenzteiler mit umschaltbaren Ausgängen durchzuführen.

Nachfolgend soll die Erfindung anhand der Zeichnung noch kurz erläutert werden.

Es zeigen:
- Figur 1: einen Elektroherd in perspektivischer Darstellung;
- Figur 2: die elektrische Steuerschaltung in einem solchen Herd.

In einem elektrischen Kochherd 1 sind 4 Kochplatten 2, 3, 4 und 5 vorgesehen, welche von Kochstellenreglern 6 - 9 in ihrer Heizleistung geregelt werden können. Ein Umschalter 10 dient zur Umschaltung der Kochplatte 2 auf eine erhöhte Heizleistung von 2500 Watt.

In Figur 2 ist die elektrische Steuerschaltung mit 11 bezeichnet, welche einen Mikroprozessor 12 enthält, an dessen Steuereingängen sowohl der Umschalter 10 als auch die Kochstellenregler 6 - 9 liegen. Diese Kochstellenregler sind schematisch als in mehrere Stellungen verstellbare Schalter dargestellt. An den Ausgängen des Mikroprozessors werden die Steuersignale für die Ansteuerung der Kochplatten abgenommen. Am obersten Ausgang des Mikroprozessors 12 ist stellvertretend für die anderen Ausgänge ein Relais 13 dargestellt, welches unter Ansteuerung der Taktsignale des Mikroprozessors die Heizleistung für die Kochplatte 2 steuert. An dem entsprechenden Ausgang des Mikroprozessors wird entweder eine Frequenz f₁ für Heizleistungen bis 2000 Watt oder eine Frequenz f₂ für eine Heizleistung von 2500 Watt abgegeben. An den übrigen Ausgängen des Mikroprozessors können für die übrigen Kochplatten konstante Frequenzen f₁ abgegeben werden, soweit diese Kochplatten in üblicher Weise betrieben werden sollen. Es ist jedoch auch möglich, im Bereich von Heizleistungen unter 2000 Watt die Taktfrequenz stufenweise zugeordnet den entsprechenden Heizleistungen zu erhöhen und jede Kochplatte individuell zur eingestellten Heizleistung mit unterschiedlicher Frequenz zu takten. Auf diese Weise erhält man innerhalb der vorgeschriebenen höchstzulässigen Taktfrequenzen eine möglichst gleichmäßige Beheizung der Kochplatten.

## Patentansprüche

1. Elektrischer Kochherd mit mehreren Kochplatten, von denen zumindest eine auf erhöhte Heizleistung umschaltbar ist, insbesondere mit Glaskeramikkochfeldern, wobei eine elektronische Steuerschaltung (11) für die Ansteuerung der Kochplatten (2-5) vorgesehen ist, deren Taktfrequenz bei höheren Heizleistungen auf einen niedrigeren Wert umschaltbar ist,
dadurch gekennzeichnet,
daß neben den Kochstellenreglern (6-9) ein Umschalter (10) vorgesehen ist, der zur Umschaltung einer Kochplatte (2) auf eine gegenüber der Maximalleistung noch erhöhte Heizleistung dient und der gleichzeitig in der Steuerschaltung (11) die Taktfrequenz auf einen niedrigeren Wert umschaltet.

2. Kochherd nach Anspruch 1,
dadurch gekennzeichnet,
daß die Steuerschaltung an ihren Ausgängen zur Ansteuerung der einzelnen Kochplatten (2-5), abhängig von der eingestellten Heizleistung, unterschiedliche Taktfrequenzen abgibt.

3. Kochherd nach Anspruch 1,
dadurch gekennzeichnet,
daß die Steuerschaltung einen Mikroprozessor (12) zur Taktfrequenzerzeugung aufweist.

## Claims

1. Electric cooker with several hot-plates, at least one of which can be switched to a higher heating power, in particular with glass ceramic cooking zones, an electronic control circuit (11 being provided which controls the hot-plates (2-5), and of which the pulse frequency can be switched with higher heating powers to a lower value,
characterized in that,
in addition to the cooker controls (6-9), a switch (10) is provided which serves to switch a hot-plate (2) to a heating power which is even greater than the maximum power and which simultaneously switches the pulse frequency in the control circuit (11) to a lower value.

2. Cooker according to Claim 1,
characterized in that
the control circuit delivers different pulse frequencies to its outputs for controlling the individual hot-plates (2-5), depending on the adjusted heating power.

3. Cooker according to Claim 1,
characterized in that
the control circuit has a microprocessor (12) for production of pulse frequency.

## Revendications

1. Cuisinière électrique comportant plusieurs plaques de cuisson, dont une au moins peut être commutée sur une puissance de chauffage supérieure, en particulier avec des zones de cuisson en vitrocéramique, dans laquelle un circuit de commande (11) électronique, dont la fréquence de cycle aux puissances de chauffage supérieures peut être commutée sur une valeur plus basse, est prévu pour la commande des plaques de cuisson (2 à 5), caractérisée en ce qu'en plus des variateurs de foyer (6 à 9) il est prévu un commutateur (10), qui sert à faire commuter une plaque de cuisson (2) sur une puissance de chauffage encore supérieure à la puissance maximale et qui en même temps commute, dans le circuit de commande (11), la fréquence de cycle sur une valeur plus basse.

2. Cuisinière suivant la revendication 1, caractérisée en ce que le circuit de commande délivre des fréquences de cycle différentes à ses sorties, pour commander les différentes plaques de cuisson (2 à 5), en fonction de la puissance de chauffage sélectionnée.

3. Cuisinière suivant la revendication 1, caractérisée en ce que le circuit de commande comporte un microprocesseur (12) pour générer le fréquence de cycle.
